# FASCICULE DE BREVET EUROPEEN

(11) **EP 0 271 514 B1**
(45) Date de publication et mention de la délivrance du brevet: **17.10.1990**
(21) Numéro de dépôt: 87903337.1
(22) Date de dépôt: 20.05.1987
(51) Int. Cl.: B65H 45/09, B29C 53/04, B31B 23/00

(54) **CONFORMATEUR DE FILM SOUPLE EQUIPE D'EMBOUTS EN SAILLIE**
FÜHRUNGSVORRICHTUNG FÜR EINEN BIEGSAMEN FILM, DER MIT VORSPRINGENDEN MUNDSTÜCKEN VERSEHEN IST
CONFORMING DEVICE FOR A FLEXIBLE FILM PROVIDED WITH PROJECTING MOUTHPIECES

(30) Priorité: 21.05.1986 FR 8607207
(43) Date de publication de la demande: 22.06.1988
(73) Titulaire: BAXTER INTERNATIONAL INC. (a Delaware corporation), Deerfield Illinois 60015 (US)
(72) Inventeur: SUSINI, Etienne, F-94440 Villecresnes (FR); SOUBRIER, Pierre, B-1040 Bruxelles (BE)
(74) Mandataire: Fruchard, Guy
(86) Numéro de dépôt international: FR8700171
(87) Numéro de publication internationale: WO8707245

(56) Documents cités:
- EP-A- 0 107 474
- WO-A-86/04545
- DE-B- 1 191 549
- FR-A- 1 235 343
- FR-A- 2 111 021
- FR-A- 2 528 801
- US-A- 3 013 301
- US-A- 3 211 816
- US-A- 3 300 555
- US-A- 3 486 196
- US-A- 3 576 051
- US-A- 3 908 979

## Description

La présente invention concerne un conformateur de film souple, en particulier, bien que non exclusivement, pour la réalisation de poches contenant un liquide de perfusion.

On connaît déjà des machines pour la réalisation de poches à partir d'un film souple en matière plastique. En particulier, on connaît des machines pour la réalisation de poches à partir d'un film thermoplastique. Ces machines comprennent une série de postes ou le film est traité de façon successive. En général, le film est déroulé à partir d'un bobinoir puis perforé. Au droit des perforations,-des embouts sont soudés par une tête de soudage puis le film est conformé dans un conformateur principalement. destiné à replier le film sur lui-même en vue d'effectuer une soudure bord à bord. Le film ainsi soudé bord à bord forme un tube qui est ensuite soudé transversalement à intervalles réguliers afin de former des poches individuelles, ces poches individuelles étant remplies préalablement à la réalisation de la seconde soudure transversale délimitant la poche.

La présente invention concerne plus particulièrement le conformateur de film, c'est-à-dire le poste compris après la mise en place et le soudage des embouts et avant le soudage du film bord à bord. Le brevet français 2 528 801 décrit un conformateur comprenant une plaque conformatrice qui s'étend transversalement au film et comporte une fente, de préférence une fente en U, ayant deux branches réunies entre elles par une partie de liaison et une ouverture adjacente à la fente. Lorsque le film équipé d'embouts et préalablement déplacé de façon plane passe dans la fente du conformateur, il est replié sur lui-même, tandis que chaque embout passe à travers l'ouverture adjacente à la fente. Toutefois, à la sortie de ce conformateur il n'est prévu aucun dispositif de renvoi particulier, les renvois étant généralement effectués au moyen de rouleaux transversaux qui dépassent de part et d'autre des bords du film. Dans le cas où les embouts sont positionnés pour se trouver le long d'un bord du film conformé, il existe un risque que la collerette de l'embout soudé au film ne s'appuie trop fortement sur le rouleau de renvoi et provoque soit un déchirement du film, soit une détérioration de la soudure de la collerette au film.

Un but de la présente invention est de proposer un conformateur de film souple équipé d'embouts en saillie assurant une conformation régulière du film sans risque de détérioration.

En vue de la réalisation de ce but, on prévoit selon l'invention un conformateur de film souple équipé d'embouts en saillie, ce conformateur comprenant une plaque conformatrice qui s'étend transversalement au film et comporte une fente ayant deux branches réunies entre elles par une partie de liaison et une ouverture adjacente à la fente, cette ouverture étant disposée pour que les embouts soient positionnés le long du bord de pliage du film conformé à la sortie du conformateur, caractérisé en ce qu'il comporte des moyens debutée fixés à une extrémité des branches de la fente de la plaque conformatrice transversalement à celle-ci pour positionner les deux bords du film en regard, et en ce qu'un rouleau de renvoi ayant un axe parallèle au film est disposé en aval de la plaque conformatrice par référence à un sens de mouvement du film avec une extrémité transversalement en retrait par rapport au bord de pliage.

Selon une version avantageuse de l'invention, les moyens de butée sont mobiles, en particulier ils comportent une plaquette disposée à plat contre la plaque conformatrice et maintenue sur celle-ci par des moyens amovibles, de préférence des boulons passant à travers la plaquette et engagés dans les lumiéres de la plaque conformatrice. Ainsi, le conformateur peut aisément être adapté à des films de différentes largeurs. Selon un autre aspect de l'invention, la fente est entourée sur au moins un bord par une tôle de renfort s'étendant perpendiculairement à la plaque conformatrice, de préférence la fente est entourée par une tôle de renfort le long d'un bord interne. Ainsi, la plaque conformatrice peut être réalisée à partir d'une tôle mince et la tôle de renfort agit à la fois comme organe de rigidifica- tion de la plaque conformatrice et comme guide du film passant à travers le conformateur.

Selon encore un autre aspect de l'invention, le conformateur comporte des moyens de guidage sur au moins un côté de l'ouverture adjacente à la fente, en amont de celle-ci, selon un sens de déplacement du film, de préférence les moyens de guidage comportent des plaques métalliques incurvees ayant une extrémité fixée à la plaque conformatrice. Ainsi, les moyens de guidage agissent sur les embouts à la façon d'une goulotte, de sorte que l'embout passe convenablement à travers l'ouverture adjacente à la fente même si le film ne se présente pas très précisément dans l'axe du conformateur.

D'autres caractéristiques et avantages de l'invention ressortiront encore à la lecture de la description qui suit en liaison avec les dessins ci- joints parmi lesquels:
la figure 1 est une vue en perspective schématique du conformateur selon l'invention;
la figure 2 est une vue de dessous du conformateur selon l'invention;
la figure 3 est une vue partielle en perspective de dessous montrant les moyens de guidage de l'embout.
la figure 4 est une vue en coupe schématique selon le plan IV de la figure 1.

En référence aux figures, le conformateur selon l'invention est destiné à replier sur lui-même un film souple en matière thermoplastique 1 équipé d'embouts 2 en saillie par rapport au film. Le conformateur comprend une plaque conformatrice généralement désignée en 3, qui s'étend transversalement au film 1 et comporte elle-même une partie de plaque conformatrice externe 4 et une partie de plaque conformatrice interne 5. La partie de plaque externe 4 comporte un bord interne 6 en forme de U et la partie de plaque interne 5 comporte un bord externe 7 de dimension légèrement inférieure au bord interne 6. Les parties de plaque internes et externes sont reliées entre elles par une traverse 8, de façon que le bord interne 6 de la partie de plaque 4 et le bord externe 7 de la partie de plaque interne 5 soient en regard l'un de l'autre et délimitent entre eux une fente 9 comportant deux branches parallèles réunies entre elles par une partie de liaison. La plaque conformatrice 3 comporte également une ouverture 10 adjacente à la fente 9 et ayant une forme et une dimension appropriée pour permettre le passage des embouts 2 lorsque le film traverse le conformateur. La traverse 8 se prolonge au-delà des bords externes de la partie de plaque externe 4 pour être fixée à un bâti de machine (non représenté). A l'extrémité opposée à la traverse 8, la plaque conformatrice 3 est également fixée à une traverse 11 reliée au bâti de la machine.

Selon le mode de réalisation préféré illustré, le conformateur comporte des moyens de butée mobiles formés par une plaquette 12 fixée à une extrémité des branches de la fente 9 transversalement à celle-ci. La plaquette 12 est disposée à plat contre la plaque conformatrice 3 en dessous de celle-ci et elle est fixée à celle-ci par des moyens amovibles formés par des boulons 13 passant à travers la plaquette 12, engagés dans des lumières 14 de la plaque conformatrice 3 et maintenus serrés par des écrous 15.

Ainsi qu'on peut le voir sur la figure 1, la fente 9 est de préférence entourée sur au moins un bord, en particulier, le long du bord interne 7, par une tôle de renfort 16 s'étendant perpendiculairement à la plaque conformatrice 3. Ainsi, la plaque de renfort 16 augmente la rigidité de la partie de plaque conformatrice interne 5 et assure simultanément un guidage de la paroi interne du film 1.

La figure 3 est une vue par en dessous, en perspective, d'une partie de la plaque conformatrice 3. Cette figure illustre essentiellement les moyens de guidage des embouts qui s'étendent sur trois côtés de l'ouverture 10 adjacente à la fente 9. Les moyens de guidage comportent des plaques métalliques incurvées 17 fixées par une de leurs extrémités, par exemple par soudage, à la partie de plaque conformatrice externe 4, de part et d'autre de l'ouverture 10, et une plaque métallique incurvée 18 fixée à une de ses extrémités au bord de la partie de plaque conformatrice interne 5 en face de l'ouverture 6. Les plaques métalliques incurvées 17 et 18 s'étendent en dessous de la plaque conformatrice 3, leur partie incurvée allant en s'écartant vers le bas. Les moyens de guidage sont ainsi disposés en amont de la fente 9 selon un sens de déplacement du film 1.

En amont du conformateur, on prévoit avantageusement des plaques de renvoi incurvées 19 séparées par un espace 20 permettant le passage des embouts 2. En aval de la plaque conformatrice 3, on prévoit avantageusement un rouleau de renvoi 21 ayant une extrémité en retrait par rapport au bord replié du film 1, de sorte que les embouts 2 s'étendent en porte-à-faux par rapport au rouleau de renvoi 21, comme illustré par la figure 4, et aucune contrainte ne s'excerce sur ceux-ci.

Bien entendu l'invention est susceptible de variantes de réalisation qui apparaîtront à l'homme de métier. En particulier, la fente 9 en forme de U peut être remplacée par une fente en V. De même, bien que sur le mode de réalisation représenté l'ouverture 10 soit prévue sur le côté de la partie de liaison entre les branches de la fente 9, cette ouverture 10 peut être disposée adjacente à une branche lorsque l'embout 2 doit finalement se trouver sur une des faces du film replié au lieu de se trouver au niveau du pli du film. Dans le cas d'un embout tourné vers le rouleau de renvoi 21, on prévoit avantageusement dans celui-ci une gorge de forme correspondante permettant le passage des embouts 2 sur le rouleau de renvoi sans déformation du film.

## Revendications

1. Conformateur de film souple (1) équipé d'embouts (2) en saillie, ce conformateur comprenant une plaque conformatrice (3) qui s'étend transversalement au film (1) et comporte une fente (9) ayant deux branches réunies entre elles par une partie de liaison et une ouverture (10) adjacente à la fente (9), cette ouverture étant disposée pour que les embouts soient positionnés le long du bord de pliage du film conformé à la sortie du conformateur, caractérisé en ce qu'il comporte des moyens de butée (12) fixés à une extrémité des branches de la fente (9) de la plaque conformatrice transversalement à celle-ci pour positionner les deux bords du film en regard, et en ce qu'un rouleau de renvoi (21) ayant un axe parallèle au film est disposé en aval de la plaque conformatrice par référence à un sens de mouvement du film avec une extrémité transversalement en retrait par rapport au bord de pliage.

2. Conformateur selon la revendication 1, caractérisé en ce que les moyens de butée (12) sont mobiles.

3. Conformateur selon la revendication 2, caractérisé en ce que les moyens de butée comportent une plaquette (12) disposée à plat contre la plaque conformatrice (3) et fixée à celle-ci par des moyens amovibles (13).

4. Conformateur selon la revendication 3, caractérisé en ce que les moyens amovibles comprennent des boulons (13) passant à travers la plaquette et engagés dans des lumières (14) de la plaque conformatrice (3).

5. Conformateur selon la revendication 1, caractérisé en ce que la fente est entourée sur au moins un bord par une tôle de renfort (16) s'étendant perpendiculairement à la plaque conformatrice (3).

6. Conformateur selon la revendication 5, caractérisé en ce que la fente (9) est entourée par une tôle de renfort (16) le long d'un bord interne (7) de la fente.

7. Conformateur selon la revendication 1, caractérisé en ce qu'il comporte des moyens de guidage (17, 18), sur au moins un côté de l'ouverture (10) adjacente à la fente (9), en amont de celle-ci, selon un sens de déplacement du film (1).

8. Conformateur selon la revendication 7, caractérisé en ce que les moyens de guidage comportent des plaques métalliques incurvées (17,18) ayant une extrémité fixée à la plaque conformatrice (3).

## Patentansprüche

1. Formwerkzeug zum Falten von weichem Folienmaterial (1), welches mit vorspringenden Stutzen versehen ist, wobei das Formwerkzeug eine Formplatte (3) aufweist, die quer zur Folie (1) steht und einen Schlitz (9) hat mit zwei Abschnitten, die über einen Verbindungsabschnitt miteinander verbunden sind, sowie mit einer Öffnung (10), die an den Schlitz (9) angrenzt, und wobei die Lage dieser Öffnung einer Anordnung der Stutzen entlang der am Ausgang des Formwerkzeuges gebildeten Faltkante der Folie entspricht, dadurch gekennzeichnet, daß das Formwerkzeug eine Anschlageinrichtung (12) hat, die an einem Ende und quer zu den beiden Abschnitten des Schlitzes (9) der Formplatte an dieser befestigt ist und dazu dient, die beiden Kanten der Folie zueinander auszurichten, und daß eine Umlenkrolle (21) mit einer zur Folie parallelen Achse bezüglich der Transportrichtung der Folie stromabwärts der Formplatte angeordnet ist, wobei ein Ende derselben in Querrichtung gegenüber der Faltkante zurückversetzt ist.

2. Formwerkzeug nach Anspruch 1, dadurch gekennzeichnet, daß die Anschlageinrichtung (12) verstellbar ist.

3. Formwerkzeug nach Anspruch 2, dadurch gekennzeichnet, daß die Anschlageinrichtung durch eine Platte (12) gebildet ist, die flach an der Formplatte (3) anliegt und an dieser durch lösbare Befestigungsmittel (13) befestigt ist.

4. Formwerkzeug nach Anspruch 3, dadurch gekennzeichnet, daß die lösbaren Befestigungsmittel Bolzen (13) umfassen, die die Platte durchsetzen und in in der Formplatte (3) ausgebildete Schlitze (14) eingreifen.

5. Formwerkzeug nach Anspruch 1, dadurch gekennzeichnet, daß der Schlitz an wenigstens einer Schlitzkante von einem Verstärkungsblech

(16) gesäumt ist, welches senkrecht auf der Formplatte steht.

6. Formwerkzeug nach Anspruch 5, dadurch gekennzeichnet, daß der Schlitz (9) entlang einer inneren Kante (7) dieses Schlitzes von einem Verstärkungsblech (16) gesäumt ist.

7. Formwerkzeug nach Anspruch 1, dadurch gekennzeichnet, daß es Führungsmittel (17, 18) aufweist, die auf wenigstens einer Seite der an den Schlitz angrenzenden Öffnung (10) angeordnet sind, und zwar bezüglich der Transportrichtung der Folie (1) stromaufwärts des Schlitzes.

8. Formwerkzeug nach Anspruch 7, dadurch gekennzeichnet, daß die Führungsmittel gekrümmte Metallplatten (17, 18) umfassen, die jeweils mit einem Ende an der Formplatte (3) befestigt sind.

## Claims

1. A shaping device for a flexible film (1), equipped with projecting fitments (2), said shaping device comprising a shaping plate (3) which extends in the transverse direction relative to film (1), and includes a slit (9) having two arms joined together by a connecting part and an opening (10) adjacent to slit (9), said opening being positioned so that said fitments are positioned along the folded edge of the shaped film at the outlet of the shaping device characterized in that it comprises abutment means (12) secured at one end of said arms of the slit (9) of said shaping plate transversely thereto for positioning facing edges of the film, and in that a return roller (21) having an axis parallel to the film is positioned downstream said shaping plate with respect to a direction of displacement of the film with an end transversely offset with respect to said folded edge.

2. A shaping device according to claim 1 characterized in that said abutment means (12) is movable.

3. A shaping device according to claim 2, characterized in that the abutment means comprises a small plate (12) placed flat against the shaping plate (3) and affixed to the latter by removable means (13).

4. A shaping device according to claim 3, characterized in that the removable means comprises bolts (13) that pass through the small plate and are received in perforations (14) of the shaping plate (3).

5. A shaping device according to claim 1, characterized in that the slit is surrounded over at least one edge by a reinforcing piece of metal sheet (16) which extends in a direction perpendicular relative to the shaping plate (3).

6. A shaping device according to claim 5, characterised in that the slit (9) is surrounded by a reinforcing piece of metal sheet (16) along an internal edge, (7) of the slit.

7. A shaping device according to claim 1, characterized in that it comprises guiding means (17, 18) over at least one side of the opening (10) adjacent to the slit (9), upstream of said slit, with respect to the direction of the displacement of the film (1).

8. A shaping device according to claim 7, characterized in that the guiding means comprises curved metal plates (17,18) having one end affixed to the shaping plate (3).
